# EUROPÄISCHE PATENTANMELDUNG

(11) **EP 0 450 426 A1**
(43) Veröffentlichungstag der Anmeldung: **09.10.1991**
(21) Anmeldenummer: 91104512.8
(22) Anmeldetag: 22.03.1991
(51) Int. Cl.: G08B 5/38, G08G 1/095

(54) **Verfahren zur Erzeugung eines die Aufmerksamkeit erregenden Signales**

(30) Priorität: 04.04.1990 CH 1260/90
(71) Anmelder: INFEX AG, CH-3400 Burgdorf (CH)
(72) Erfinder: Wegmann, Max, CH-3400 Burgdorf (CH)
(74) Vertreter: Blum, Rudolf Emil Ernst

(57) **Zusammenfassung**

Es wird ein Signal mit mehreren in zeitlicher Folge wiederholt auftretenden Zuständen erzeugt. Um eine durch Gewöhnung entstehende, verringerte Aufmerksamkeit des Beobachters zu vermeiden, wird die Zeitdauer während der mindestens einer der Zustände auftritt, durch eine geeignete Schaltung jeweils zufällig oder pseudo-zufällig bestimmt. Die zufällige Zeitdauer kann durch einstellbare obere und/oder untere Grenzwerte eingeschränkt werden.

## Beschreibung

Es ist bekannt, Signale, welche die Aufmerksamkeit auf sich ziehen sollen, entweder durch eine statische oder durch eine periodische Anzeige wahrnehmbar zu machen. Es wird sozusagen durchwegs von einer dieser beiden Anzeige-Arten Gebrauch gemacht, unabhängig davon, ob die Anzeige mechanisch (durch ruhende oder bewegte Zeiger, Farbscheiben, usw.) akustisch (durch Summen, Pfeifton, Glokkenschlag) oder optisch(durch Warnlicht, Warnblinker, insbesondere Verkehrsampeln, oder mittels einer Leuchtturm-Kennung) erfolgt. Solche Anzeigen erfüllen alle ihren Zweck, sofern mit einer gewissermassen berufsmässigen Aufmerksamkeit der angesprochenen Person gerechnet werden kann. Dort, wo mit einer verminderten Wachsamkeit gerechnet werden muss, hat sich in der Regel eine periodisch blinkende Anzeige (z.B. gelbe Blinker bei Verkehrsampeln oder rote Blink-Warnleuchten bei gefährdeten Apparaturen) durchgesetzt und bewährt. Bei Situationen, die sich sehr oft wiederholen und dadurch ihren Alarm-Charakter teilweise verlieren, kann aber auch ein periodisches Signal zu einer Gewöhnung und damit zu seiner Missachtung führen, wie manchem Benützer von Weckern mit in festgelegten Abständen wiederholtem Alarm bekannt ist. Ein ähnliches Problem stellt sich bei Anlagen zur Regelung des Verkehrs, insbesondere in dicht besiedelten Gebieten, wo sie häufig genug auftreten, um fallweise, insbesondere bei trägem oder geringem Verkehr, unbeachtet zu bleiben.

Es ist das Ziel der Erfindung, diesem Gewöhnungseffekt entgegenzutreten. Zu diesem Zweck ist die Erfindung wie in den Ansprüchen 1 und 7 beschrieben, definiert.

Im folgenden soll die Erfindung anhanf von Ausführungsbeispielen und der Zeichnung näher erläutert werden. Der Uebersichtlichkeit halber ist der Ausdruck "zufällig oder pseudozufällig" durchgehend durch die einfache Bezeichnung "zufällig" ersetzt. Für Näheres über zufällige und pseudozufällige Folgen siehe z.B. U. Tietze und Ch. Schenk: "Halbleiter-Schaltungstechnik", Springer 1976.

Es zeigt:
Figuren 1a, 1b die Zeitdiagramme von zwei Ausführungsformen der Erfindung,
Figur 2 das Zeitdiagramm einer weiteren Ausführungsform,
Figur 3 das Blockschaltschema einer Schaltung zur Durchführung der Erfindung, und
Figur 4 zeigt ein teilweises Flussdiagramm zur Steuerung der Schaltung der Figur 3.

Figur 1 zeigt das Zeitdiagramm einer bevorzugten einfachen Ausführungsform der Erfindung, bei der nur zwei verschiedene Zustände des Signalgebers erzeugt werden. Es können dies beispielsweise der helle und dunkle Zustand eines gelben Blinklichtes im Strassenverkehr, aber ebensogut zwei verschiedene Intensitäten eines Leuchtsignales beliebiger Farbe, etwa im Schienenverkehr, die Zustände "Klingeln" und "Stille" bei einem Wecker oder zwei verschiedene Töne einer Alarmsirene sein. Im Diagramm sind diese Zustände einfach mit O und 1 bezeichnet, obwohl sie sich durchaus nicht auf einen ein- und einen ausgeschalteten Zustand beziehen müssen. So können die den Bezeichnungen O und 1 entsprechenden Zustände beispielsweise einer intensiven und einer schwachen Phase einer einzigen Signallampe, aber ebensogut einem abwechslungsweise gelben und orangefarbenen Licht oder dem Aufleuchten von je einem von zwei gleichfarbigen, nebeneinanderliegenden Lichtern gleicher Färbung entsprechen. Die Abszisse t im Diagramm stellt die Zeit dar.

Beim Beispiel aus Figur 1a ist die Dauer des Zustandes 1 bei jedem Auftreten durch den fest gewählten Wert A nach unten begrenzt. Zu diesem Wert kommt ein bei jedem Auftreten des Zustandes 1 zufällig gewählter Zeitintervall B₁, B₂, B₃... hinzu. In der Regel ist der Länge dieses Zeitintervalles eine, in Figur 1a mit B₀ bezeichnete, obere Grenze gesetzt. Im Gegensatz zum Zustand 1 besitzt der Zustand O in Figur a einen einstellbaren, aber festen Wert R.

Im Beispiel der Figur 1b haben beide Zustände eine einstellbare Mindestdauer A, respektive R, zu welcher je eine zufällig gewählte Dauer Bᵢ respektive Sᵢ hinzukommt, welche durch die einstellbaren Werte B₀ respektive S₀ nach oben begrenzt ist.

Natürlich sind ausser den in Figur 1 gezeigten Zeit-Abläufen zahlreiche andere Kombinationen von begrenzten und/oder nichtbegrenzten Zustandsfolgen möglich, die aber hier nicht im einzelnen beschrieben zu werden brauchen. So könnte etwa nach einer fest oder zufällig bestimmten Anzahl von Zustands-Wechseln (oder nach einer bestimmten Zeit) eine begrenzte Anzahl von Zuständen mit unveränderlicher Dauer eingefügt werden, falls dies vorteilhaft erscheint.

Figur 2 zeigt das Zeitdiagramm eines Signalgebers mit vier Zuständen: hellgrün, dunkelgrün, hellrot, dunkelrot. Es wechselt immer ein Paar von hellen und dunklen Zuständen einer Farbe mit einem ebensolchen Paar von Zuständen der anderen Farbe ab. Der Einfachheit halber wurde angenommen, dass alle Zustands- Paare der Sorte "grün" dieselbe Dauer G und alle diejenigen der Sorte "rot" dieselbe Dauer R haben, obwohl dies natürlich nicht notwendig ist. Innerhalb jedes Paares ist die Dauer des ersten Zustandes Hᵢ respektive Sᵢ zufällig zwischen Null und dem möglichen Höchstwert G, beziehungsweise R gewählt. Dadurch wird - ohne die Farbe eines optischen Signales zu ändern - die Aufmerksamkeit des Betrachters stärker auf dieses Signal gelenkt, was fallweise auf eine einzige Farbe, in der Regel Rot, beschränkt werden kann.

Die anhand der Figur 1 oder 2 beschriebenen Signalfolgen können beispielsweise durch eine Schaltung erzeugt werden, deren Blockschaltbild in Figur 3 schematisch dargestellt ist. Eine zentrale Datenverarbeitungs-Einheit (CPU) 1 wird durch eine (nicht gezeigte) Stromquelle gespiesen. Die zentrale Einheit hat Zugriff auf eine Speichereinheit 2, welche sowohl einen Aktiv- wie einen Tot-Speicher enthält, und kann durch passende Wahl der darin gespeicherten Daten programmiert werden. Die von der zentralen Einheit 1 erzeugten Signalfolgen werden einer Schnittstelle 3 zugeführt, welche passende Ausgangssignale für zwei Treiberschaltungen 4a, 4b erzeugt, die ihrerseits eingerichtet sind, um eine Signallampe 5, bzw. ein Signalhorn 6 zu steuern. Die zentrale Einheit 1 ist programmiert, um gewisse Zustände der Lampe und/oder des Hornes während einer jeweils pseudo-zufällig bestimmte Zeitdauer andauern zu lassen.

Die Figur 4 zeigt ein vereinfachtes Flussdiagramm des Programm-Ablaufes zur Steuerung eines Signales mit den zwei abwechselnd auftretenden Zuständen EIN und AUS. Die Dauer des Signales EIN soll jeweils aus einer festen Zeitdauer t_{BE} plus einen variablen Anteil t_{VE} bestehen, während diejenige des Signales AUS aus einer festen Zeitdauer t_{BA} und einem variablen Anteil t_{VA} zusammengesetzt ist. Das Flussdiagramm der Figur 4 zeigt eine im Prinzip endlose Schleife zur wechselweisen Erzeugung der Signale EIN und AUS, welche jeweils eine zwischen zwei Grenzwerten zufällig bestimmte Dauer haben. Natürlich werden in der Regel (in der Figur 4 nicht gezeigte) Programm-Zweige für das Initialisieren sowie für das ordnungsgemässe Abbrechen des gesamten Prozesses sowie weitere Hilfsroutinen vorgesehen sein, was aber dem Fachmann geläufig ist, und hier nicht weiter beschrieben werden braucht.

## Patentansprüche

1. Verfahren zur Erzeugung eines die Aufmerksamkeit auf sich lenkenden Signals in Form einer Folge verschiedener, jeweils über eine Zeitdauer anhaltenden Zustände eines Signalgebers, dadurch gekennzeichnet, dass die Zeitdauer mindestens eines Zustandes mindestens manchmal zufällig oder pseudo-zufällig bestimmt wird.

2. Verfahren nach Anspruch 1, dadurch gekennzeichnet, dass besagte Zeitdauer bei jedem Auftreten des Zustandes zufällig oder pseudo-zufällig bestimmt wird.

3. Verfahren nach Anspruch 1 oder 2, dadurch gekennzeichnet, dass genau zwei Zustände erzeugt werden.

4. Verfahren nach einem der vorangehenden Ansprüche, dadurch gekennzeichnet, dass die Zeitdauer mindestens eines Zustandes durch einen bestimmten Mindestwert begrenzt wird.

5. Verfahren nach einem der vorangehenden Ansprüche, dadurch gekennzeichnet, dass die Zeitdauer mindestens eines Zustandes durch einen bestimmten Höchstwert begrenzt wird.

6. Verfahren nach einem der vorangehenden Ansprüche, dadurch gekennzeichnet, dass der Signalgeber optisch ist.

7. Verfahren nach einem der vorangehenden Ansprüche, dadurch gekennzeichnet, dass der Signalgeber akustisch ist.

8. Anwendung des Verfahrens nach Anspruch 1 auf Strassen- oder Eisenbahn-Verkehrslichter, dadurch gekennzeichnet, dass die Zustände hellere und dunklere Phasen mindestens einer der Farben Grün, Gelb und Rot sind.

9. Anwendung nach Anspruch 3 und 8, dadurch gekennzeichnet, dass einer der beiden Zustände die gelbe Phase einer Verkehrsampel und der andere Zustand eine dunklere Phase derselben Ampel ist.

10. Anwendung nach Anspruch 8 oder 9, dadurch gekennzeichnet, dass die dunklere Phase der gelöschte Zustand ist.
